# EUROPÄISCHE PATENTSCHRIFT

(11) **EP 1 627 948 B1**
(45) Veröffentlichungstag und Bekanntmachung des Hinweises auf die Patenterteilung: **19.09.2007**
(21) Anmeldenummer: 05002622.8
(22) Anmeldetag: 09.02.2005
(51) Int. Cl.: D06F 57/08

(54) **Wäscheständer**
Clothes drying stand
Séchoir à linge

(30) Priorität: 18.08.2004 DE 102004040128
(43) Veröffentlichungstag der Anmeldung: 22.02.2006
(73) Patentinhaber: LEIFHEIT AG, 56377 Nassau/Lahn (DE)
(72) Erfinder: Gross, Christian, 57250 Netphen (DE); Pakusa, Norbert, 56377 Schweighausen (DE); Gerhardt, Jens, 56068 Koblenz (DE); Vogt, Daniel, 56377 Seelbach (DE); Von Amsberg, York-Gero Dr., 12163 Berlin (DE); Müller, Markus, 85356 Freising (DE)

(56) Entgegenhaltungen:
- EP-A- 0 882 834
- WO-A-20/04109007
- US-A- 2 454 559
- PATENT ABSTRACTS OF JAPAN Bd. 1997, Nr. 11, 28. November 1997 (1997-11-28) & JP 09 192393 A (MUGAI:KK), 29. Juli 1997 (1997-07-29)

## Beschreibung

Die vorliegende Erfindung betrifft einen Wäscheständer zum Trocknen von Wäschestücken, mit einem Gestell, an dem Fußelemente vorgesehen sind, mittels derer der Wäscheständer selbsttragend am Boden abstellbar ist, wobei an dem Gestell mindestens ein Flügel angeordnet ist, an dem mehrere Streben zum Aufhängen von Wäschestücken vorgesehen sind, wobei der Flügel mehrere voneinander beabstandete Streben aufweist, die an einer Endseite frei hängend unter Bildung von Schlitzen zum Einführen der Wäschestücke angeordnet sind.

Es gibt Wäscheständer, die freistehend über ein Gestell auf dem Boden abstellbar sind, wobei seitlich vorgesehene Flügel ausschwenkbar sind, an denen Wäschestücke aufgehangen werden können. Die Flügel weisen dabei von einem Rahmen umgebene Querstreben auf, an denen die Wäschestücke aufgehängt werden können. Der Rahmen gibt dem Flügel zwar eine hohe Stabilität, allerdings gestaltet sich das Aufhängen der Kleidungsstücke mühsam, gerade wenn größere Kleidungsstücke weit nach oben angehoben werden müssen, um dann zwischen die Querstreben eingefädelt zu werden. Nach dem Einfädeln werden dann meist noch Klammern zum Festlegen der Wäschestücke positioniert.

Ferner ist aus der DE 84 21 274 ein Wäschehalter bekannt, der an einer Wand montierbar ist und bei dem an einem verschwenkbaren Tragarm mehrere Tragstäbe angeordnet sind. Die Tragstäbe sind dabei frei hängend ausgebildet und erleichtern das Einfädeln von Wäsche. Der Wandhalter besitzt jedoch nur eine geringe Fläche zum Aufhängen von Wäschestücken und wegen der auftretenden Hebelkräfte sind die Tragstäbe und der Tragarm relativ kurz ausgebildet. Zudem lässt sich der Wäschehalter nicht ohne weiteres von der Wand entfernen, weshalb er sich nur in wenigen Räumen einsetzen lässt, ohne störend zu wirken.

Aus WO 2004/109007A ist ein Wäscheständer bekannt, der zumindest ein Paar von länglichen, paarweise angeordneten Klemmbügeln aufweist. Die Klemmbügel weisen zueinander einen Abstand auf, der es zulässt Wäschestücke einzuführen. Die Klemmbügel können vorgespannt sein.

Aus JP 09 192393A ist ein Wäscheständer bekannt, der einen aus einzelnen Trockenstäben bestehenden Trockenrahmen aufweist. Die Trockenstäbe sind jeweils mit Haltebügeln ausgerüstet, die zum Festklemmen von Wäschestücken dienen.

Aus US 1,628,936 ist ein auf eine Badewanne aufsetzbarer Wäscheständer bekannt. In einer Ausführungsform sind ausziehbare Verlängerungstrockenstäbe vorgesehen, die in der ausgezogenen Stellung an einem Ende gehalten sind.

Es ist daher Aufgabe der vorliegenden Erfindung einen Wäscheständer zum Trocknen von Wäschestücken zu schaffen, bei dem eine Vielzahl von Wäschestücken gehalten werden können und das Aufhängen derselben vergleichsweise einfach ist.

Diese Aufgabe wird mit einem Wäscheständer zum Trocknen von Wäschestücken mit den Merkmalen des Anspruches 1 gelöst.

Erfindungsgemäß weist der selbsttragend am Boden abstellbare Wäscheständer am Flügel mehrere voneinander beabstandete Streben auf, die an einer Endseite frei hängend unter Bildung von Schlitzen zum Einführen der Wäschestücke angeordnet sind. Dadurch kann der Benutzer gerade bei größeren Wäschestücken diese durch die Schlitze zu den Streben hinbewegen und diese entweder lose an den Streben oder mittels Wäscheklammern aufhängen. Es ist nicht mehr erforderlich, die Wäschestücke in einen Rahmen zu heben und zwischen die Streben von oben einzufädeln. Die Schlitze zum Einführen der Wäschestücke können dabei sowohl nach vorne als auch seitlich zu dem Wäscheständer geöffnet sein. Der Flügel wird dementsprechend durch ein gitterartiges Element gebildet, das zu einer Seite hin offen ist, wobei der "Flügel" sowohl verschwenkbare als auch feststehende oder nur verschiebbare Streben umfassen kann.

Gemäß einer bevorzugten Ausgestaltung der Erfindung sind die Streben an einer gegenüberliegenden Endseite an einer Querstange festgelegt. Die Streben können dabei aus Metall ausgebildet sein, um mit der Querstange verschweißt werden zu können, so dass der Flügel trotz der frei hängenden Streben eine hohe Stabilität aufweist.

Vorzugsweise weist der Flügel einen ersten Bereich mit den Streben und einen zweiten Bereich mit von einem Rahmen umgebenen Querstreben auf. Denn die Streben müssen durch die frei hängende Anordnung eine etwas höhere Steifigkeit haben als Querstreben, die von einem Rahmen umgeben sind. Gerade für Kleinteile, wie Socken oder Unterwäsche, wirkt der umgebende Rahmen jedoch nicht störend, so dass der Flügel durch die unterschiedlichen Bereiche besonders gut zum Aufhängen unterschiedlich großer Wäschestücke geeignet ist. Für einen kompakten Aufbau kann dabei der Rahmen für die Querstreben teilweise durch verlängerte Abschnitte der äußeren Streben gebildet sein, die dann zur Fixierung der Querstreben dienen. Die Querstreben können dabei aus einem vergleichsweise dünnen Draht hergestellt sein, während die Streben sowie die Querstange aus Rohren mit einer höheren Steifigkeit gebildet sind.

Vorzugsweise ist der Flügel verschwenkbar oder verschiebbar gelagert und kann mit einem Mittelteil eine große Fläche zum Aufhängen von Wäsche abdecken. Alternativ ist es möglich, als Gestell einen H-förmigen Träger vorzusehen, wobei an einer mittleren Querstange des Trägers die frei hängenden Streben festgelegt sind, so dass der Wäscheständer einen besonders einfachen Aufbau besitzt.

Für eine einfache Handhabung des Wäscheständers können an dem Gestell schwenkbare Stützelemente gelagert sein, die jeweils einen Flügel im ausgeklappten Zustand abstützen. Dadurch lässt sich der Wäscheständer für eine Benutzung schnell aufstellen und entfalten. Das Stützelement kann dabei an der Querstange und/oder den Querstreben eines Flügels angelegt werden.

Um eine besonders große Fläche zum Aufhängen der Wäschestücke bereitzustellen, weist der Wäscheständer in einer vorteilhaften Ausgestaltung zwei an gegenüberliegenden Seiten des Gestells angeordnete verschwenkbare Flügel auf. Die Flügel können dabei um dieselbe Drehachse drehbar sein, wie auch die Fußelemente des Gestells. Es ist aber auch möglich, ein feststehendes Mittelteil an dem Wäscheständer auszubilden, das an zwei gegenüberliegenden Seiten jeweils einen verschwenkbaren Flügel trägt. Das Gestell weist einen in etwa H-förmigen Träger auf, wobei an einer Querstange des Trägers die die beiden Flügel bildenden frei hängenden Streben festgelegt oder verschiebbar gehalten sind.

Um die Fläche für aufzuhängende Wäschestücke zu vergrößern, können die Streben an der frei hängenden Endseite auch teleskopierbar ausgebildet sein und bei Bedarf dann verlängert werden. Ferner kann der Flügel auch einzelne Streben in gewellter Form besitzen, an denen dann in vorbestimmten Abständen Kleiderbügel aufgehängt werden können.

Die Erfindung wird nachfolgend anhand von mehreren Ausführungsbeispielen von Wäscheständern mit Bezug auf die beigefügten Zeichnungen näher erläutert. Es zeigen:
- Figur 1: eine perspektivische Ansicht eines ersten Ausführungsbeispieles eines Wäscheständers;
- Figur 2: eine perspektivische Ansicht des Wäscheständers der Figur 1 mit geneigten Flügeln;
- Figur 3: eine vergrößerte Detailansicht eines Flügels eines Wäscheständers der Figur 1;
- Figur 4: eine perspektivische Ansicht eines zweiten Ausführungsbeispieles eines Wäscheständers;
- Figur 5: eine perspektivische Ansicht des Wäscheständers der Figur 4 mit aufgestellten Flügeln;
- Figur 6: eine perspektivische Ansicht eines Wäscheständers gemäß einem dritten Ausführungsbeispiel;
- Figur 7: eine perspektivische Ansicht eines Wäscheständers gemäß einem vierten Ausführungsbeispiel;
- Figur 8: eine perspektivische Ansicht eines Wäscheständers gemäß einem erfindungsgemäßen Ausführungsbeispiel mit modifiziertem Gestell;
- Figur 9: eine perspektivische Ansicht des Wäscheständers der Fig. 8 in einer zusammengeklappten Position;
- Figur 10: eine perspektivische Ansicht eines Wäscheständers gemäß einem weiteren erfindungsgemäßen Ausführungsbeispiel, und
- Figur 11: eine perspektivische Ansicht eines Wäscheständers gemäß einem weiteren erfindungsgemäßen Ausführungsbeispiel.

Ein Wäscheständer 1 umfasst ein Gestell, dass zwei Fußelemente 2 und 3 aufweist, die an einer Stange 4 verschwenkbar gelagert sind und zum Abstellen auf einem Boden nach unten hin V-förmig aufspreizen. Die U-förmigen Fußelemente 2 und 3 weisen für eine bessere Bodenhaftung Abstellelemente 5 aus Kunststoff auf.

An den Fußelementen 2 und 3 sind in einem mittigen Bereich zwei Gitter 6 und 8 vorgesehen, die über Ösen 10 miteinander verbunden sind. Das Gitter 6 ist um eine Achse 7 und das Gitter 8 um eine Achse 9 an den Fußelementen 2 und 3 verschwenkbar gelagert. Durch die Verbindung der Gitter 6 und 8 wird der maximale Öffnungswinkel der Fußelemente 2 und 3 begrenzt.

An der Stange 4 sind zu beiden Seiten hin verschwenkbare Flügel 11 montiert, die sich zur Seite hin erstreckende Streben 12 aufweisen. Die Streben 12 sind in regelmäßigen Abständen angeordnet und bilden zwischen sich Schlitze aus, die von der Seite her zugänglich sind, so dass Wäschestücke von der Seite her zwischen die Streben 12 eingefädelt werden können. Die Streben 12 sind endseitig frei hängend ausgebildet und an der gegenüberliegenden Seite an einer gemeinsamen Querstange 14 festgelegt, vorzugsweise verschweißt.

Der Flügel 11 weist zwei verschiedene Bereiche zum Aufhängen von Wäschestücken auf. Einerseits bilden die Streben 12 einen ersten Bereich für große Wäschestücke aus, während auf der Seite zur Drehachse hin ein zweiter Bereich vorgesehen ist, an dem Querstreben 16 rahmenförmig umgeben sind, wobei die Querstreben 16 aus dünnem Draht gebildet sind und sich zum Aufhängen kleiner Wäschestücke eignen. Hierbei sind die äußeren Streben 13 des Flügels 11 verlängert ausgebildet und erstrecken sich mit einem Abschnitt 15 über die Querstange 14 hinaus. Dadurch sind die Querstreben 16 rahmenförmig von dem Abschnitt 15 und der Querstange 14 umgeben. An dem verlängerten Abschnitt 15 ist ferner ein Haltearm mit einer Drehachse 17 angeordnet, der an der Stange 4 befestigt wird.

Zum Aufstellen des Wäscheständers 1 werden die Flügel 11 ausgeklappt, wobei diese in einer im wesentlichen horizontalen Position durch Stützelemente fixiert werden können. Die Stützelemente sind durch zwei U-förmige Bügel 20 und 21 gebildet, die beabstandet voneinander angeordnet sind und um eine Achse 22 an einem Fußelement 2 oder 3 angelenkt sind. Der Bügel 20 ragt dabei zwischen die Abschnitte 15 hervor und liegt an der Querstange 14 an. Der etwas breiter ausgebildete Bügel 21 stützt hingegen den Abschnitt 15 nach unten hin ab, so dass der Flügel 11 in der in Figur 1 gezeigten Position sicher gehalten ist.

Es ist auch möglich, den Flügel 11 in eine angehobene Position zu verschwenken und dort zu fixieren. Hierfür werden die Bügel 20 und 21 nicht an der Querstange 14 sondern an einer Querstrebe 16 des Flügels 11 angelegt, wie dies in Figur 2 dargestellt ist. Dadurch können auch längere Wäschestücke in einem größeren Abstand zum Boden an den Flügeln 11 aufgehangen werden.

In den Figuren 4 und 5 ist eine weitere Ausführungsform eines Wäscheständers 1 gezeigt, bei dem lediglich die Flügel 11' gegenüber der ersten Ausführungsform leicht modifiziert sind. Die Flügel 11' weisen rohrförmige Streben 12 und 13 auf, in denen zur Verlängerung Stangen 30 eingefügt sind. Die Stangen 30 weisen eine Abdeckung 31 auf, die gegriffen werden kann, um die Stangen 30 in die eingefahrene oder ausgefahrene Position zu bewegen. Die Streben 12 und 13 sind somit teleskopierbar ausgebildet und die Fläche für aufzuhängende Wäschestücke kann vergrößert werden.

In Figur 6 ist eine weitere Ausführungsform eines Wäscheständers 1 gezeigt, bei dem die Flügel 11" noch weiter modifiziert sind. Die äußeren Streben 32 sind wellenförmig ausgebildet und weisen in regelmäßigen Abständen Vertiefungen 33 auf. In diese Vertiefungen 33 kann jeweils ein Kleiderbügel 34 eingehangen werden, so dass die Kleiderbügel 34 in regelmäßigen Abständen angeordnet sind. Es ist auch möglich, den Kleiderbügel 34 mit den Streben 32 zu verrasten, um eine zusätzliche Sicherung gegen ein Verschieben der Kleiderbügel 34 bei Windbelastungen zu schaffen.

Die Streben 32 sind in einen rohrförmigen Abschnitt 15" des Flügels 11" eingesteckt, wobei an der Strebe 32 endseitig eine Abdeckung 35 aufgesteckt ist.

In Figur 7 ist ein Wäscheständer gezeigt, bei dem nur ein Flügel 11 mit den Streben 12 versehen ist. Der andere Flügel 111 weist einen U-förmigen Rahmen auf, der durch zwei seitliche Rohrabschnitte 40 und einen abgebogenes Querrohr 41 gebildet ist. Zwischen den Rohrabschnitten 40 sind mehrere aus einem Drahtmaterial gebildete Querstreben 16 vorgesehen, so dass zum Aufhängen von Wäschestücken diese von oben eingefädelt werden müssen.

Die gezeigten Wäscheständer können natürlich auch miteinander kombiniert werden, beispielsweise können die Flügel 11, 11', 11" wahlweise miteinander vertauscht werden. Ferner ist es möglich, statt zwei benachbart angeordnete verschwenkbare Flügel 11 vorzusehen, ein Zwischenteil an dem Gestell anzuordnen, das einen Rahmen mit Querstreben ausbildet. Dann können die Flügel 11, 11' und 11" an gegenüberliegenden Seiten des Rahmens angelenkt werden.

Zudem können die Flügel 11, 11' und 11" auch verschiebbar an einem Gestell gehalten sein oder über eine kombinierte Schiebe- und Schwenkbewegung entfaltet werden.

In den Fig. 8 und 9 ist eine Ausführungsform eines erfindungsgemäßen Wäscheständers dargestellt. Der Wäscheständer umfasst ein Gestell mit einem im wesentlichen H-förmigen Träger, der aus Längsstreben 51 und einer mittleren Querstange 4''' gebildet ist. An der mittleren Querstange 4"' sind zwischen den Längsstreben 51 frei hängende Streben 12 festgelegt, die durch Schweißen, Kleben oder mechanische Befestigungsmittel fixiert sein können. Es ist auch möglich, die Querstange 4''' mit durchgehenden Öffnungen zu versehen, so dass die Streben 12 einstückig durch die Querstange 4''' hindurch gesteckt und etwa mittig fixiert werden können. Es ist natürlich auch möglich, die Querstange 4''' außermittig zu fixieren, so dass an dem längeren Teil der Strebe 12 breitere Wäschestücke aufgehangen werden können und die Querstange 4''' somit asymmetrisch angeordnet ist. Ferner können die Streben 12 auch verschiebbar an der Querstange 4''' gelagert sein, so dass eine individuelle Anpassung der freien Länge möglich ist.

An den parallelen Längsstreben 51 des H-förmigen Trägers sind jeweils am freien Ende Lagerelemente 50 angeordnet, an denen verschwenkbare Fußelemente 2''' und 3''' montiert sind. Dadurch kann der Wäscheständer aus in der Fig. 8 gezeigten aufgestellten Position in die in Fig. 9 gezeigte zusammengeklappte Position mit geringem Raumbedarf bewegt werden. Die Fußelemente 2''' und 3''' sind in der zusammengeklappten Position im wesentlichen parallel zu der H-förmigen Träger angeordnet.

Bei dem in Fig. 10 gezeigten Ausführungsbeispiel ist verglichen mit Fig. 8 ein Flügel 11''' mit Streben 12 versehen, die teleskopierbar sind. Hierfür ist in die rohrförmigen Streben 12 zur Verlängerung je eine Stange 30 mit einem verdickten Endabschnitt 31 eingefügt.

Wie Fig. 11 zeigt, können bei dem in Fig. 8 dargestellten Wäscheständer auch beidseitig teleskopierbare Streben 12 mit einschiebbaren Stangen 30 eingesetzt werden.

Für eine höhere Stabilität ist es möglich, statt einer einzelnen Querstange 4"' zwei oder mehr voneinander beabstandete Querstangen 4''' einzusetzen, die dann Bestandteil des H-förmigen Trägers sind. Diese Querstangen 4"' können parallel angeordnet sein oder auch fachwerkartig verbunden werden.

Zur Verlängerung der Streben kann statt einem Schiebemechanismus auch ein Klappmechanismus eingesetzt werden, bei dem die Stangen 30 an den Streben 12 angelenkt sind und zwischen einer eingeklappten Position benachbart zu den Streben 12 in eine ausgeklappte Position, vorzugsweise in Verlängerung der Streben 12, bewegt werden.

Ferner ist es möglich, die Streben mit einer rutschhemmenden Oberfläche zu versehen, damit auch bei eine geneigten Stellung der Flügel 11, 11' und 11" gewährleistet ist, dass die Wäschestücke nicht zu einer Seite hin verrutschen. Die rutschhemmende Oberfläche kann durch eine Beschichtung der Metallstäbe, beispielsweise mit Gummimaterial, durch Noppen oder durch eine geeignete Wahl für das Material der Streben erfolgen.

## Patentansprüche

1. Wäscheständer zum Trocknen von Wäschestücken, mit einem Gestell , an dem Fußelemente (2''', 3"') vorgesehen sind, mittels derer der Wäscheständer selbsttragend am Boden abstellbar ist, wobei an dem Gestell mindestens ein Flügel (11''') angeordnet ist, an dem mehrere Streben (12) zum Aufhängen von Wäschestücken vorgesehen sind, wobei der Flügel (11''') mehrere voneinander beabstandete Streben (12) aufweist, die an einer Endseite frei hängend unter Bildung von Schlitzen zum Einführen der Wäschestücke angeordnet sind, **dadurch gekennzeichnet, dass** das Gestell einen in etwa H-förmigen Träger (4''', 51) aufweist, wobei an einer Querstange (4''') des Trägers die die beiden Flügel bildenden frei hängenden Streben (12) festgelegt oder verschiebbar gehalten sind.

2. Wäscheständer nach Anspruch 1, **dadurch gekennzeichnet, dass** die Streben (12) an einer gegenüberliegenden Endseite an einer Querstange (4''') festgelegt sind.

3. Wäscheständer nach Anspruch 1 oder 2, **dadurch gekennzeichnet, dass** der Flügel einen ersten Bereich mit den Streben und einen zweiten Bereich mit von einem Rahmen umgebenen Querstreben aufweist.

4. Wäscheständer nach Anspruch 3, **dadurch gekennzeichnet, dass** der Rahmen teilweise durch verlängerte Abschnitte der äußeren Streben des ersten Bereiches gebildet ist.

5. Wäscheständer nach Anspruch 3 oder 4, **dadurch gekennzeichnet, dass** die Querstreben aus einem Draht und die Streben sowie die Querstange aus einem Rohr gebildet sind.

6. Wäscheständer nach einem der Ansprüche 1 bis 5, **dadurch gekennzeichnet, dass** der Flügel verschwenkbar oder verschiebbar gelagert ist.

7. Wäscheständer nach einem der Ansprüche 1 bis 6, **dadurch gekennzeichnet, dass** an dem Gestell ein schwenkbares Stützelement gelagert ist, das den Flügel im ausgeklappten Zustand abstützt.

8. Wäscheständer nach Anspruch 7, **dadurch gekennzeichnet, dass** das Stützelement an die Querstange und/oder die Querstreben anlegbar ist.

9. Wäscheständer nach einem der Ansprüche 1 bis 8, **dadurch gekennzeichnet, dass** der Wäscheständer zwei an gegenüberliegenden Seiten des Gestells angeordnete verschwenkbare Flügel aufweist.

10. Wäscheständer nach einem der Ansprüche 1 bis 9, **dadurch gekennzeichnet, dass** das Gestell zwei V-förmig aufspreizende Fußelemente aufweist, an deren Drehachse auch die Flügel verschwenkbar gelagert sind.

11. Wäscheständer nach Anspruch einem der Ansprüche 1 bis 10, **dadurch gekennzeichnet, dass** an parallelen Längsstreben (S1) des H-förmigen Trägers (4''', 51) jeweils am freien Ende verschwenkbare Fußelemente (2"', 3"') gelagert sind.

12. Wäscheständer nach einem der Ansprüche 1 bis 11, **dadurch gekennzeichnet, dass** die Streben (12) an der frei hängenden Endseite (30,31) teleskopierbar ausgebildet sind.

13. Wäscheständer nach einem der Ansprüche 1 bis 12, **dadurch gekennzeichnet, dass** an dem Flügel mindestens eine gewellte Strebe zur Aufnahme von Kleiderbügeln angeordnet ist.

14. Wäscheständer nach einem der Ansprüche 1 bis 13, **dadurch gekennzeichnet, dass** die Streben (12) zumindest teilweise eine rutschhemmende Oberfläche, vorzugsweise mit einer Gummierung, aufweisen.

## Claims

1. Laundry stand for drying items of laundry, having a framework on which are provided foot elements (2''', 3''') by means of which the laundry stand can be positioned in a self-supporting manner on the ground, the framework having arranged on it at least one wing (11''') on which are provided a plurality of struts (12) on which to hang items of laundry, and the wing (11''') having a plurality of spaced-apart struts (12) which are arranged in a free-hanging manner on one end side to form slots into which the items of laundry can be introduced, **characterized in that** the framework has an approximately H-shaped carrier (4''', 51), the free-hanging struts (12) which form the two wings being secured, or retained in a displaceable manner, on a transverse rod (4''') of the carrier.

2. Laundry stand according to Claim 1, **characterized in that** the struts (12) are secured, on an opposite end side, on a transverse rod (4''').

3. Laundry stand according to Claim 1 or 2, **characterized in that** the wing has a first region with the struts and a second region with transverse struts enclosed by a frame.

4. Laundry stand according to Claim 3, **characterized in that** the frame is formed, in part, by extended portions of the outer struts of the first region.

5. Laundry stand according to Claim 3 or 4, **characterized in that** the transverse struts are formed from a wire and the struts and the transverse rod are formed from a tube.

6. Laundry stand according to one of Claims 1 to 5, **characterized in that** the wing is mounted in a pivotable or displaceable manner.

7. Laundry stand according to one of Claims 1 to 6, **characterized in that** a pivotable supporting element is mounted on the framework and supports the wing in the swung-out state.

8. Laundry stand according to Claim 7, **characterized in that** the supporting element can be fitted onto the transverse rod and/or the transverse struts.

9. Laundry stand according to one of Claims 1 to 8, **characterized in that** the laundry stand has two pivotable wings arranged on opposite sides of the framework.

10. Laundry stand according to one of Claims 1 to 9, **characterized in that** the framework has two foot elements which spread out in a V-shaped manner and on the axis of rotation of which the wings are also mounted in a pivotable manner.

11. Laundry stand according to one of Claims 1 to 10, **characterized in that** foot elements (2''', 3''') which can be pivoted at the free end in each case are mounted on parallel longitudinal struts (51) of the H-shaped carrier (4''', 51).

12. Laundry stand according to one of Claims 1 to 11, **characterized in that** the struts (12) are of telescopic design on the free-hanging end side (30, 31).

13. Laundry stand according to one of Claims 1 to 12, **characterized in that** at least one undulating strut for accommodating clothes hangers is arranged on the wing.

14. Laundry stand according to one of Claims 1 to 13, **characterized in that** the struts (12), at least in part, have a non-slip surface, preferably with a rubber coating.

## Revendications

1. Séchoir à linge pour sécher du linge, comprenant un bâti sur lequel sont prévus des éléments de base (2''', 3''') au moyen desquels le séchoir à linge peut être posé indépendamment sur le sol, au moins une aile (11''') étant disposée sur le bâti, sur laquelle plusieurs barreaux (12) sont prévus pour suspendre du linge, l'aile (11''') présentant plusieurs barreaux (12) espacés les uns des autres qui sont disposés au niveau d'un côté d'extrémité en porte-à-faux en formant des fentes pour faire passer le linge, **caractérisé en ce que** le bâti présente un support (4''', 51) approximativement en forme de H, les barreaux (12) en porte-à-faux formant les deux ailes étant fixés ou maintenus de manière déplaçable sur une traverse (4''').

2. Séchoir à linge selon la revendication 1, **caractérisé en ce que** les barreaux (12) sont fixés au niveau d'un côté d'extrémité opposé à une traverse (4''').

3. Séchoir à linge selon la revendication 1 ou 2, **caractérisé en ce que** l'aile présente une première région avec les barreaux et une deuxième région avec des barreaux transversaux entourés par un cadre.

4. Séchoir à linge selon la revendication 3, **caractérisé en ce que** le cadre est formé en partie par des portions prolongées des barreaux extérieurs de la première région.

5. Séchoir à linge selon la revendication 3 ou 4, **caractérisé en ce que** les barreaux transversaux sont formés par un câble et les barreaux ainsi que la traverse sont formés par un tube.

6. Séchoir à linge selon l'une quelconque des revendications 1 à 5, **caractérisé en ce que** l'aile est montée de manière pivotante ou coulissante.

7. Séchoir à linge selon l'une quelconque des revendications 1 à 6, **caractérisé en ce qu'**un élément de support pivotant est monté sur le bâti et supporte l'aile dans l'état ouvert.

8. Séchoir à linge selon la revendication 7, **caractérisé en ce que** l'élément de support peut être appliqué contre la traverse et/ou les barreaux transversaux.

9. Séchoir à linge selon l'une quelconque des revendications 1 à 8, **caractérisé en ce que** le séchoir à linge présente deux ailes pouvant pivoter et disposées sur des côtés opposés du bâti.

10. Séchoir à linge selon l'une quelconque des revendications 1 à 9, **caractérisé en ce que** le bâti présente deux éléments de base s'écartant en forme de V, sur l'axe de rotation desquels les ailes sont également montées de manière pivotante.

11. Séchoir à linge selon l'une quelconque des revendications 1 à 10, **caractérisé en ce que** des éléments de base (2''', 3''') pouvant pivoter à chaque fois à l'extrémité libre sont montés sur des barreaux longitudinaux (51) du support en forme de H (4''', 51).

12. Séchoir à linge selon l'une quelconque des revendications 1 à 11, **caractérisé en ce que** les barreaux (12) sont réalisés de manière télescopique au niveau du côté d'extrémité (30, 31) en porte-à-faux.

13. Séchoir à linge selon l'une quelconque des revendications 1 à 12, **caractérisé en ce qu'**au moins un barreau ondulé pour recevoir des cintres est disposé sur l'aile.

14. Séchoir à linge selon l'une quelconque des revendications 1 à 13, **caractérisé en ce que** les barreaux (12) présentent au moins en partie une surface antidérapante, de préférence caoutchoutée.
